# EUROPÄISCHE PATENTSCHRIFT

(11) **EP 0 876 077 B1**
(45) Veröffentlichungstag und Bekanntmachung des Hinweises auf die Patenterteilung: **18.04.2007**
(21) Anmeldenummer: 98440051.5
(22) Anmeldetag: 13.03.1998
(51) Int. Cl.: H04Q 11/04, H03H 17/06

(54) **Verfahren und Vorrichtung zur Addition von als Abtastwerte vorliegenden Signalen**
Method and apparatus for addition of signals existing as sampling values
Procédé et dispositif pour addition des signaux existants comme valeurs d'échangillons

(30) Priorität: 18.04.1997 DE 19716314
(43) Veröffentlichungstag der Anmeldung: 04.11.1998
(73) Patentinhaber: Naxos Data LLC, Las Vegas NV 89119 (US)
(72) Erfinder: Matt, Hans Jürgen, Dr., 71686 Remseck 1 (DE)
(74) Vertreter: Harris, Ian Richard

(56) Entgegenhaltungen:
- EP-A- 0 695 066
- US-A- 3 614 521

## Beschreibung

Die Erfindung betrifft ein Verfahren und eine Vorrichtung zur Summenbildung von N > 1 bandbegrenzten Zeitsignalen mit je einer Bandbreite ≤ B, die als analoge und/oder digitale Abtastwerte vorliegen, wobei die jeweilige Abtastfrequenz f_{A} > 2B ist.

Ein solches Verfahren ist aus der DE 32 00 934 A1 bekannt.

Eine Summenbildung von Analogsignalen durch Addierer ist beispielsweise in dem Lehrbuch von Tietze und Schenk, "Halbleiterschaltungstechnik", 8. Auflage, 1986, Seiten 299 und 300 sowie 579 bis 581 beschrieben.

Die Aufsummierung von digitalen Signalen aus analogen Eingangssignalen mit einem zwischengeschalteten Analog-DigitalWandler (ADC) über einen digitalen Signalprozessor und einer Re-Analogisierung der verarbeiteten Signale mittels eines Digital-Analog-Wandlers (DAC) insbesondere im Bereich von Videosignalen ist beispielsweise in der EP 0 695 066 A2 beschrieben.

Eine lineare Addition von mehreren bandbegrenzten Zeitsignalen zu einem neuen Summensignal kommt unter anderem in der Audio-Technik vor, wo Audio-Signale durch Tonmischung von mehreren verschiedenen Quellen überlagert werden, oder in der Videotechnik, wo Videosignale durch Bildüberblendung von zwei verschiedenen Quellen zu einem neuen Bildsignal vereinigt werden. Anwendungsbereiche für die Tonmischung liegen beispielsweise beim Rundfunk, in der Schallplattenindustrie und bei der Herstellung anderer Tonträger. Außerdem wird eine Tonmischung bei Audio-Konferenzschaltungen, d.h. bei einer Summation von mehreren Tonsignalen verschiedener Quellen, im Bereich der Fernmeldetechnik erforderlich. Eine Bildmischung durch Überblendung mehrerer Bildsignale ist beispielsweise beim Fernsehen, bei der Herstellung von Bildplatten und Bildaufzeichnungen auf anderen Bildträgern, Videorecordern, Camcordern und dergleichen üblich. Bei Video-Konferenzen erfolgt zwar keine Bildmischung, jedoch werden Fenster für die unterschiedlichen Teilnehmer am Konferenzsystem in ein gemeinsames Bild eingeblendet.

Bei dem aus der eingangs zitierten DE 32 00 934 A1 bekannten Verfahren zum Mischen von Niederfrequenzsignalen, die in Form von digitalen Abtastproben vorliegen, werden die für ein gemeinsames Endgerät bestimmten Impulse, die im jeweiligen Endgerät gemeinsam hörbar gemacht werden sollen, in einem analogen Addierer aufaddiert und jeweils einmal in einem Zeitrahmen in Form eines Summenimpulses übertragen, der das Endgerät während des gesamten Zeitrahmens steuert.

Nachteilig bei den bekannten Verfahren ist die relativ lange Rechenzeit bei der Addition der einzelnen Signale in einem digitalen Rechner bzw. in einer Hardware-Schaltung von Addiereinheiten. Außerdem erfolgt eine erhebliche Dämpfung der Signale und damit ein Informationsverlust bei der Umwandlung von Analog- in Digitalsignale und umgekehrt bei der Re-Analogisierung der aufaddierten Signale im Falle einer digitalen Addition.

Die Aufgabe der vorliegenden Erfindung liegt demgegenüber darin, ein Verfahren der eingangs genannten Art so zu verbessern, daß die Summation mit einer erheblich geringeren Rechenzeit durchgeführt werden kann, daß gegebenenfalls eine Vielzahl von langsamen und teueren Addiergliedern eingespart werden kann und daß eine Dämpfung der Signale bei der Verarbeitung und der damit einhergehende Informationsverlust minimiert wird.

Erfindungsgemäß wird diese Aufgabe auf ebenso überraschend einfache wie wirkungsvolle Art und Weise dadurch gelöst, daß die Abtastwerte aller N Zeitsignale zeitlich zueinander versetzt überlagert und gemeinsam in ein Tiefpaßfilter der Filterbandbreite B' > B eingegeben werden, und daß am Ausgang des Tiefpaßfilters ein Summensignal abgegriffen wird.

Im Gegensatz zu den bekannten Verfahren, bei denen die als analoge oder digitale Abtastwerte vorliegenden Signale unterschiedlicher Quellen für jedes Signal separat in analoge Signale umgesetzt werden, die mittels eines oder mehrerer analoger Addierer oder eines digitalen Prozessors addiert werden, werden beim erfindungsgemäßen Verfahren die Abtastwerte unterschiedlicher Zeitsignale zeitlich versetzt zueinander überlagert und mittels eines passiven Tiefpaßfilters analog umgesetzt. Die Abtastwerte von unterschiedlichen Signale, die jeweils mit einer Frequenz f_{A} abgetastet wurden, werden in einem Zeitmultiplexverfahren zu einem überlagerten Signal mit der Frequenz N · f_{A} zusammengefaßt. In der anschließenden Filterung mit einem Tiefpaßfilter der Filterbandbreite B' ≈ f_{A}/2 wird dann ein analoges Summensignal generiert, das zur weiteren Verarbeitung mit der Frequenz f_{A} abgetastet werden kann.

Damit ergibt sich einerseits eine qualitativ bessere und schnellere Addition, zum anderen läßt sich wegen der Einsparung einer Addiereinheit bzw. eines entsprechenden Prozessors zur digitalen Addition der Eingangssignale eine kostengünstigere Realisierung der Summenbildung erreichen. Ein weiterer Vorteil besteht darin, daß eine zur Durchführung des erfindungsgemäßen Verfahrens geeignete Vorrichtung ohne weiteres in einem integrierten Schaltkreis, beispielsweise in einem VLSI-Chip integriert werden kann. Andererseits läßt sich das erfindungsgemäße Verfahren auch leicht in einer DSP-Software mit entsprechendem Gewinn an Rechenzeit einbauen. Das erfindungsgemäße Verfahren ist sowohl zur Summenbildung von digitalen als auch analogen Eingangswerten geeignet.

Besonders bevorzugt ist eine Ausführungsform des erfindungsgemäßen Verfahrens, bei der die Abtastwerte der N Zeitsignale zeitlich äquidistant zueinander versetzt werden. Dadurch läßt sich eine von vornherein starre, stets bekannte und gleichbleibende zeitliche Relation der Signale von unterschiedlichen Quellen festlegen.

Eine weitere bevorzugte Ausführungsform der Erfindung sieht vor, daß die Eingabe der zeitlich zueinander versetzten Abtastwerte in das Tiefpaßfilter mit einer Taktfrequenz N · f_{A} erfolgt.

Bei der Eingabe analoger Abtastwerte kann bei einer weiteren vorteilhaften Ausführungsform der Erfindung ein analoges Tiefpaßfilter verwendet werden, an dessen Ausgang ein zeitlich kontinuierliches Summensignal erscheint, das eine perfekte Summenbildung der Teilsignale bewirkt.

Vorzugsweise wird dieses Verfahren dadurch weitergebildet, daß aus dem zeitlich kontinuierlichen Summensignal durch Abtastung analoge Abtastwerte des Summensignals gewonnen werden.

Alternativ dazu ist bei anderen Ausführungsformen, bei denen digitale Abtastwerte eingegeben werden, die Verwendung eines digitalen Tiefpaßfilters vorgesehen, das mit der Taktfrequenz N · f_{A} arbeitet, und an dessen Ausgang ein Summensignal mit N · f_{A} Abtastwerten pro Zeiteinheit, d. h. in überabgetasteter Form vorliegt. Damit können alle Vorteile eines Oversampling-Verfahrens ausgenutzt werden.

Eine Weiterbildung dieser Ausführungsform sieht vor, daß das überabgetastete Summensignal auf einen Digital-Analog(D/A)-Wandler gegeben wird, der mit der Taktfrequenz N · f_{A} arbeitet, und dessen Ausgangssignal über eine Nachfilterung, vorzugsweise mittels eines RC-Gliedes, das zeitlich kontinuierliche Summensignal ergibt. Anstelle einer aufwendigen Filtereinrichtung kann ein ganz einfaches, kostengünstiges RC-Filterglied verwendet werden, das aufgrund des Oversamplings eine ausreichende Unterdrückung von im Frequenzraum nach einer Fouriertransformation periodisch auftretenden Spiegelsignalen sicherstellt.

Besonders vorteilhaft ist eine Weiterbildung, bei der das überabgetastete Summensignal durch periodisches Weglassen von Abtastwerten (= Dezimation) auf eine niedrigere Abtastfrequenz i · f_{A} < N · f_{A} überführt wird, wobei vorzugsweise i = 1. Umgekehrt kann auch eine höhere Abtastfrequenz durch Abtastratenwandlung erreicht werden, indem an Zwischenstellen fiktive Abtastwerte "0" eingefügt werden, wobei aufgrund der Tiefpaßfilterung am Ende ein perfektes Gesamtsignal herauskommt.

Besonders einfach und unaufwendig läßt sich das erfindungsgemäße Verfahren bei analogen Eingabewerten durchführen, wenn die Summenbildung und Tiefpaßfilterung mit einem digitalen Signalprozessor realisiert wird.

In den Rahmen der vorliegenden Erfindung fällt auch eine Vorrichtung zur Summenbildung von N > 1 bandbegrenzten Zeitsignalen mit je einer Bandbreite s B, die als analoge und/ oder digitale Abtastwerte vorliegen, wobei die jeweilige Abtastfrequenz f_{A} > 2B ist, bei der eine Zeitmultiplexeinheit vorgesehen ist, in der die Abtastwerte aller N Zeitsignale zeitlich zueinander versetzt überlagerbar sind, und bei der im Anschluß an die Zeitmultiplexeinheit ein Tiefpaßfilter der Filterbandbreite B' > B vorgesehen ist, in das die zeitlich versetzt überlagerten Abtastwerte gemeinsam eingegeben werden können, und an dessen Ausgang ein Summensignal abgegriffen werden kann.

Weitere Vorteile der Erfindung ergeben sich aus der Beschreibung und der Zeichnung. Ebenso können die vorstehend genannten und die noch weiter aufgeführten Merkmale erfindungsgemäß jeweils einzeln für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

Die Erfindung ist in der Zeichnung dargestellt und wird anhand von Ausführungsbeispielen näher erläutert. Es zeigen:
- Fig. 1: eine schematische Darstellung einer Vorrichtung zur Durchführung des erfindungsgemäßen Verfahrens mit angedeuteten Abtastsignalen;
- Fig. 2: eine verbesserte Ausführungsform der Vorrichtung nach Fig. 1;
- Fig. 3a: eine schematische Darstellung der Signale von verschiedenen Quellen im Zeitverlauf;
- Fig. 3b: eine schematische Darstellung der zeitversetzten Zusammenführung und Tiefpaßfilterung der Eingangs-signale aus Fig. 3a;
- Fig. 4: eine schematische Darstellung des Zeitverlaufs einer erfindungsgemäßen Summenbildung bei analogen Eingangswerten;
- Fig. 5a: eine schematische Darstellung des Zeitverlaufs des erfindungsgemäßen Verfahrens bei der Summation von digitalen Eingangswerten;
- Fig. 5b: eine Verbesserung der Vorrichtung von Fig. 5a;
- Fig. 6: einen schematischen Aufbau für eine erfindungsgemäße Summenbildung mit analogem Signaleingang und Möglichkeit zur Abtastratenwandlung; und
- Fig. 7: einen schematischen Aufbau zur Durchführung des erfindungsgemäßen Verfahrens mit Interpolation und/oder Dezimation.

In Fig. 1 ist ein besonders einfacher schematischer Aufbau zur erfindungsgemäßen Summenbildung von Zeitsignalen aus zwei verschiedenen Quellen dargestellt, wobei die Zeitsignale jeweils als Abtastwerte mit einer Abtastfrequenz f_{A} eingegeben werden. Dabei muß die Abtastfrequenz f_{A} größer oder mindestens gleich dem doppelten der Bandbreite der bandbegrenzten Zeitsignale sein.

Die Zeitsignale aus den beiden Quellen werden in eine Zeitmultiplexeinheit 11 eingegeben, in der sie zeitlich zueinander versetzt überlagert werden. Vorteilhafterweise sind die Abtastwerte der Zeitsignale zeitlich äquidistant, so daß im vorliegenden Beispiel aus der Zeitmultiplexeinheit 11 Abtastwerte mit einer Frequenz 2 · f_{A} herauskommen. Diese werden in ein Tiefpaßfilter 12 mit einer Filterbandbreite B' > B eingegeben. Am Ausgang des Tiefpaßfilters 12 kann dann das gewünschte Summensignal abgegriffen werden.

Eine verbesserte Ausführungsform für die Verarbeitung von digitalen Eingangsdaten ist in Fig. 2 schematisch dargestellt. Dabei werden die als digitale Abtastwerte vorliegenden, im gezeigten Beispiel wiederum aus lediglich zwei Quellen stammenden Zeitsignale der Zeitmultiplexeinheit 21 eingegeben, in der wieder ein zeitlicher Versatz, vorzugsweise äquidistant vorgenommen wird. Die zeitlich versetzt zueinander überlagerten Signale werden dann einem im vorliegenden Beispiel mit einer Frequenz 2 · f_{A} getakteten digitalen Tiefpaßfilter 22 zugeführt. Da das digitale Tiefpaßfilter 22 immer auch periodische Fortsetzungen der Signale erzeugt, die unerwünscht sind, werden die Summensignale nach Durchgang durch einen Digital-Analog-Konverter (DAC) 23 einem weiteren, jedoch analogen Tiefpaßfilter 24 zugeführt, welches im Frequenzraum die kleinen Frequenzanteile der erzeugten Signale durchläßt und die höheren Frequenzen stark genug abdämpft, so daß die unerwünschten periodischen Signalartefakte unterdrückt werden. Der DAC 23 wird im vorliegenden Beispiel ebenso wie das digitale Tiefpaßfilter 22 mit einer Frequenz 2 * f_{A} getaktet, da lediglich Signale aus zwei verschiedenen Quellen, die in der Zeitmultiplexeinheit 21 äquidistant zueinander versetzt wurden, verarbeitet werden müssen. Das analoge Tiefpaßfilter 24 kann ein ganz einfaches, preisgünstiges RC-Glied sein oder aus mehreren solchen bestehen.

Die Figuren 3a und 3b illustrieren den Gang des erfindungsgemäßen Verfahrens schematisch: In Fig. 3a sind untereinander die Zeitsignale von N Quellen dargestellt, wobei die Signale mit "S", einer nachfolgenden Ziffer für die Nummer der Quelle und einer weiteren Ziffer für die Nummer des Abtastwertes innerhalb des zunächst analogen Signales bezeichnet sind. Diese Signale von N verschiedenen Quellen werden der in Fig. 3b schematisch dargestellten Multiplexeinheit 31 zugeführt, in welcher sie zeitversetzt zueinander überlagert werden. Für die Abtastwerte aus derselben Quelle ist ein äquidistanter Zeitversatz erforderlich, während die Signale von verschiedenen Quellen nicht notwendigerweise äquidistant zeitversetzt sein müssen, falls eine Filtereinrichtung oder ein DAC eine entsprechend hohe Signalverarbeitungsgeschwindigkeit bewältigen kann.

Die resultierende Signalsequenz am Ausgang der Zeitmultiplexeinheit 31 wird einem normalen Tiefpaßfilter 32 zugeführt, dessen Bandbreite B' ungefähr der halben Abtastfrequenz f_{A} entspricht, damit die Signale jeder einzelnen Quelle aus dem Summensignal rekonstruiert werden können.

Fig. 4 zeigt schematisch die Verarbeitung von Abtastwerten aus zunächst analogen Signalen, die aus verschiedenen Quellen stammen und in einer, in Fig. 4 nicht mehr explizit dargestellten Zeitmultiplexereinheit zeitlich zueinander versetzt so überlagert sind, daß sich zwischen dem ersten Abtastwert S11 aus der ersten Quelle und dem zweiten Abtastwert S12 aus der ersten Quelle sämtliche Abtastwerte aus allen anderen Quellen (S21 bis SN1) befinden. Diese Sequenz wird einem analogen Tiefpaßfilter 42 zugeführt, aus welchem ein entsprechendes kontinuierliches Summensignal in analoger Form herauskommt.

Fig. 5a zeigt denselben Vorgang bei der Eingabe digitaler Abtastwerte. Die zeitversetzten überlagerten Signale werden hier wiederum einem Tiefpaßfilter 52, bei dem es sich um ein digitales Tiefpaßfilter handelt, welches mit einer Frequenz N · f_{A} getaktet wird, zugeführt. Am Ausgang des digitalen Tiefpaßfilters 52 entsteht ein Summensignal mit digitalen Abtastwerten der Frequenz N · f_{A}, die, wie in Fig. 5b gezeigt ist, einem ebenfalls mit N · f_{A} getakteten DAC 53 zugeführt werden. Am Ausgang des DAC 53 liegen dann analoge Abtastwerte mit einer Frequenz N · f_{A} vor, die aufgrund der oben beschriebenen Funktionsweise von digitalen Tiefpaßfiltern noch einer analogen Tiefpaßfilterung in einem RC-Element 54 unterzogen werden müssen.

Teilt man den zeitlichen Fluß der digitalen Abtastwerte in gleiche Blöcke zu je N Abtastwerten ein, so genügt es in der Regel, den jeweils ersten Abtastwert eines jeden Blockes zu behalten und die jeweils übrigen (N- 1) Abtastwerte zu ignorieren. Die in dieser sogenannten Dezimationsprozedur ausgewählten Abtastwerte haben eine Folgefrequenz f_{A} und stellen ebenfalls das gewünschte Summensignal exakt dar.

Umgekehrt kann mit Hilfe einer sogenannten Abtastratenwandlung auch eine Interpolation von Abtastwerten erfolgen. In Fig. 6 ist schematisch dargestellt, wie analoge Signale, die aus einer Zeitmultiplexereinheit 61 zeitlich zueinander versetzt und überlagert herauskommen, einem analogen Tiefpaßfilter 62 zugeführt werden, an dessen Ausgang eine Sample-Hold-Schaltung 65 vorgesehen ist. Dieser wiederum schließt sich eine Analog-Digital-Wandlereinheit (ADC) 63 an, nach der dann eine digitale Weiterverarbeitung der Signale möglich wird. Zur Abtastratenwandlung werden dann an geeigneten Stellen, an denen jeweils keine Abtastwerte vorliegen, "Nullwerte" interpolativ eingefügt, um die Abtastfrequenz zu erhöhen.

Fig. 7 schließlich zeigt schematisch eine erfindungsgemäße Vorrichtung mit einer Zeitmultiplexeinheit 71, einer.Inter-polationsvorrichtung 76 zur Einfügung von "Nullwerten" und entsprechenden Abtastratenwandlung, einem Tiefpaßfilter 72 sowie einem Dezimator 77 zur wahlweisen Kompaktierung der Signaldaten nach dem oben beschriebenen Dezimationsverfahren.

## Patentansprüche

1. Verfahren zur Summenbildung von N > 1 bandbegrenzten Zeitsignalen mit je einer Bandbreite s B, die als analoge oder digitale Abtastwerte vorliegen, wobei die jeweilige Abtastfrequenz f_{A} > 2B ist,
**dadurch gekennzeichnet,**
**daß** die Abtastwerte aller N Zeitsignale zeitlich zueinander versetzt überlagert und gemeinsam in ein Tiefpaßfilter (12; 22; 32; 42; 52; 62; 72) der Filterbandbreite B' > B eingegeben werden, und daß am Ausgang des Tiefpaßfilters (12; 22; 32; 42; 52; 62; 72) ein Summensignal abgegriffen wird.

2. Verfahren nach Anspruch 1, **dadurch gekennzeichnet, daß** die Abtastwerte der N Zeitsignale zeitlich äquidistant zueinander versetzt werden.

3. Verfahren nach einem der Ansprüche 1 oder 2, **dadurch gekennzeichnet, daß** die Eingabe der zeitlich zueinander versetzten Abtastwerte in das Tiefpaßfilter (12; 22; 32; 42; 52; 62; 72) mit einer Taktfrequenz N · f_{A} erfolgt.

4. Verfahren nach einem der vorhergehenden Ansprüche, **dadurch gekennzeichnet, daß** bei analogen Abtastwerten ein analoges Tiefpaßfilter (11; 32; 42; 62) verwendet wird, an dessen Ausgang ein zeitlich kontinuierliches Summensignal erscheint.

5. Verfahren nach Anspruch 4, **dadurch gekennzeichnet, daß** aus dem zeitlich kontinuierlichen Summensignal durch Abtastung analoge Abtastwerte des Summensignals gewonnen werden.

6. Verfahren nach einem der Ansprüche 1 bis 3, **dadurch gekennzeichnet, daß** bei digitalen Abtastwerten ein digitales Tiefpaßfilter (12; 22; 52; 72) verwendet wird, das mit der Taktfrequenz N · f_{A} arbeitet, an dessen Ausgang ein Summensignal mit N · f_{A} Abtastwerten pro Zeiteinheit, d.h. in überabgetasteter Form vorliegt.

7. Verfahren nach Anspruch 6, **dadurch gekennzeichnet, daß** das überabgetastete Summensignal auf einen Digital-Analog(D/A)-Wandler (23; 53) gegeben wird, der mit der Taktfrequenz N · f_{A} arbeitet, und dessen Ausgangssignal über eine Nachfilterung das zeitlich kontinuierliche Summensignal ergibt.

8. Verfahren nach Anspruch 6 oder 7, **dadurch gekennzeichnet, daß** das überabgetastete Summensignal durch periodisches Weglassen von Abtastwerten (= Dezimation) auf eine niedrigere Abtastfrequenz i · f_{A} < N · f_{A} überführt wird.

9. Verfahren nach einem der Ansprüche 1 bis 3 oder 6 bis 8, **dadurch gekennzeichnet, daß** die Summenbildung und Tiefpaßfilterung mit einem digitalen Signalprozessor realisiert wird.

10. Vorrichtung zur Summenbildung von N > 1 bandbegrenzten Zeitsignalen mit je einer Bandbreite s B, die als analoge oder digitale Abtastwerte vorliegen, wobei die jeweilige Abtastfrequenz f_{A} > 2B ist,
**dadurch gekennzeichnet,**
**daß** eine Zeitmultiplexeinheit (11; 21; 31; 61; 71) derart ausgestaltet ist, daß die Abtastwerte aller N Zeitsignale zeitlich zueinander versetzt überlagert werden, und
**daß** im Anschluß an die Zeitmultiplexeinheit (11; 21; 31; 61; 71) ein Tiefpaßfilter (12; 22; 32; 42; 52; 62; 72) der filterbandbreite B' > B derart ausgestaltet ist, daß die zeitlich versetzt überlagerten Abtastwerte gemeinsam in den Tiefpaßfilter eingegeben werden und ein Summensignal an dessen Ausgang abgegriffen wird.

## Claims

1. A method for the summation of N > 1 band-limited time signals, each having a bandwidth ≤ B, and being present in the form of analog or digital scanning values, wherein the respective scanning frequency is f_{A} > 2B,
**characterised in that**,
the scanning values of all N time signals are overlaid in time displaced manner relative to one another, and are input jointly into a low-pass filter (12; 22; 32; 42; 52; 62; 72) of the filter bandwidth B' > B, and that at the output from the low-pass filter (12; 22; 32; 42; 52; 62; 72) an aggregate signal is picked up.

2. A method according to Claim 1, **characterised in that** the scanning values of the N time signals are displaced so that they are equidistant to one another in time.

3. A method according to one of Claims 1 or 2, **characterised in that** the input into the low-pass filter (12; 22; 32; 42; 52; 62; 72) of scanning values which are displaced in time relative to one another takes place at a stroke frequency N . f_{A}.

4. A method according to one of the preceding claims, **characterised in that** in the case of analog scanning values, an analog low-pass filter (11; 32; 42; 62) is used, at the output of which an aggregate signal appears which is continuous in time.

5. A method according to Claim 4, **characterised in that** analog scanning values of the aggregate signal are obtained, by scanning, from the aggregate signal which is continuous in time.

6. A method according to one of Claims 1 to 3, **characterised in that** in the case of digital scanning values a digital low-pass filter (12; 22; 52; 72) is used which operates at the stroke frequency N . f_{A}, at the output of which an aggregate signal is present with N . f_{A} scanning values per unit of time, i.e. in overscanned form.

7. A method according to Claim 6, **characterised in that** the overscanned aggregate signal is given to a digital-analog (D/A) converter (23; 53) which operates at the stroke frequency N . f_{A}, and the output signal of which, through afterfiltering, results in the aggregate signal which is continuous in time.

8. A method according to Claim 6 or 7, **characterised in that** the overscanned aggregate signal is converted by the periodic omission of scanning values (= decimation) to a lower scanning frequency i . f_{A} < N . f_{A}.

9. A method according to one of Claims 1 to 3 or 6 to 8, **characterised in that** summation and low-pass filtering are carried out using a digital signal processor.

10. An apparatus for the summation of N > 1 band-limited time signals, each having a bandwidth ≤ B, and being present in the form of analog or digital scanning values, wherein the respective scanning frequency is f_{A} > 2B,
**characterised in that**,
a time-multiplex unit (11; 21; 31; 61; 71) is designed in such a way that the scanning values of all N time signals are overlaid so that they are displaced in time relative to one another, and in such a way that following on from the time-multiplex unit (11; 21; 31; 61; 71) a low-pass filter (12; 22; 32; 42; 52; 62; 72) of the filter bandwidth B' > B is configured in such a way that the scanning values which are overlaid so that they are displaced in time relative to one another are input jointly into the low-pass filter, and an aggregate signal is picked up at the output thereof.

## Revendications

1. Procédé de formation de la somme de N > 1 signaux temporels à bande limitée ayant chacun une largeur de bande ≤ B et se présentant sous forme de valeurs échantillonnées analogiques ou numériques, la fréquence d'échantillonnage respective étant f_{A} > 2B,
**caractérisé par le fait que**
les valeurs échantillonnées de tous les N signaux temporels sont superposées avec un certain décalage dans le temps les unes par rapport aux autres et sont entrées ensemble dans un filtre passe-bas (12 ; 22 ; 32 ; 42 ; 52 ; 62 ; 72) de largeur de bande de filtre B' > B et un signal de somme est prélevé à la sortie du filtre passe-bas (12 ; 22 ; 32 ; 42 ; 52 ; 62 ; 72).

2. Procédé selon la revendication 1, **caractérisé par le fait que** les valeurs échantillonnées des N signaux temporels sont décalées dans le temps les unes par rapport aux autres de manière équidistante.

3. Procédé selon l'une des revendications 1 ou 2, **caractérisé par le fait que** l'entrée des valeurs échantillonnées décalées dans le temps les unes par rapport aux autres dans le filtre passe-bas (12 ; 22 ; 32 ; 42 ; 52 ; 62 ; 72) s'effectue avec une fréquence d'horloge N · f_{A}.

4. Procédé selon l'une des revendications précédentes, **caractérisé par le fait que**, pour des valeurs échantillonnées analogiques, on utilise un filtre passe-bas (11 ; 32 ; 42 ; 62) à la sortie duquel apparaît un signal de somme continu dans le temps.

5. Procédé selon la revendication 4, **caractérisé par le fait que**, à partir du signal de somme continu dans le temps, on obtient par échantillonnage des valeurs échantillonnées analogiques du signal de somme.

6. Procédé selon l'une des revendications 1 à 3, **caractérisé par le fait que**, pour des valeurs échantillonnées numériques, on utilise un filtre passe-bas numérique (12 ; 22 ; 52 ; 72) qui travaille avec la fréquence d'horloge N · f_{A} et à la sortie duquel se trouve un signal de somme avec N · f_{A} valeurs échantillonnées par unité de temps c'est-à-dire sous forme suréchantillonnée.

7. Procédé selon la revendication 6, **caractérisé par le fait que** le signal de somme suréchantillonné est envoyé à un convertisseur numérique-analogique (D/A) (23 ; 53) qui travaille avec la fréquence d'horloge N · f_{A} et dont le signal de sortie donne après filtrage ultérieur le signal de somme continu dans le temps.

8. Procédé selon la revendication 6 ou 7, **caractérisé par le fait que** le signal de somme suréchantillonné est mis par suppression périodique de valeurs échantillonnées (= décimation) à une fréquence d'échantillonnage inférieure i · f_{A} < N · f_{A}.

9. Procédé selon l'une des revendications 1 à 3 ou 6 à 8, **caractérisé par le fait que** la formation de somme et le filtrage passe-bas sont réalisés avec un processeur de signal numérique.

10. Dispositif pour la formation de somme de N > 1 signaux temporels à bande limitée ayant chacun une largeur de bande ≤ B et se présentant sous forme de valeurs échantillonnées analogiques ou numériques, la fréquence d'échantillonnage respective étant f_{A} > 2B,
**caractérisé par le fait que**
une unité de multiplexage temporel (11 ; 21 ; 31 ; 61 ; 71) est conçue de telle sorte que les valeurs échantillonnées de tous les N signaux temporels sont superposées avec un certain décalage dans le temps les unes par rapport aux autres, et
à la suite de l'unité de multiplexage temporel (11 ; 21 ; 31 ; 61 ; 71), un filtre passe-bas (12 ; 22 ; 32 ; 42 ; 52 ; 62 ; 72) de largeur B' > B est conçu de telle sorte que les valeurs échantillonnées superposées avec un certain décalage dans le temps les unes par rapport aux autres sont entrées ensemble dans le filtre passe-bas et un signal de somme est prélevé à la sortie de ce filtre passe-bas.
